# EUROPÄISCHE PATENTSCHRIFT

(11) **EP 0 014 511 B1**
(45) Veröffentlichungstag und Bekanntmachung des Hinweises auf die Patenterteilung: **11.05.1983**
(21) Anmeldenummer: 80200104.0
(22) Anmeldetag: 07.02.1980
(51) Int. Cl.: H01R 13/193, H01R 23/70

(54) **Null-Kraft-Steckverbinder zur Herstellung einer lösbaren elektrischen Verbindung**
Zero insertion force connector for making a disconnectible electrical connexion
Connecteur à force d'insertion nulle pouvant établir une connexion électrique déconnectable

(30) Priorität: 12.02.1979 CH 1332/79
(43) Veröffentlichungstag der Anmeldung: 20.08.1980
(73) Patentinhaber: Ulrich, Bohdan, CH-3122 Kehrsatz (CH)
(72) Erfinder: Ulrich, Bohdan, CH-3122 Kehrsatz (CH)
(74) Vertreter: Schwerdtel, Eberhard, Dr.

## Beschreibung

Die Erfindung betrifft einen Null-Kraft-Steckverbinder zur Herstellung einer lösbaren elektrischen Verbindung zwischen einer Vielzahl elektrischen gegeneinander isolierter erster und einer entsprechenden Vielzahl ebenfalls gegeneinander elektrisch isolierter zweiter Kontaktelemente, mit einem elektrisch nichtleitenden Träger- und Führungselement, welches die Vielzahl erster Kontaktelemente und deren Anschlüsse trägt und in welches die zweiten Kontaktelemente einschliesslich ihres Trägers im wesentlichen geradlinig einschiebbar sind, derart, dass neben die Kontaktflächen der ersten Kontaktelemente die Kontaktflächen der zweiten Kontaktelemente zu liegen kommen, und mit einer Anpressvorrichtung, mittels welcher die Kontaktflächen der ersten und der zweiten Kontaktelemente zur Herstellung der elekrischen Verbindung gegeneinander pressbar sind.

Steckverbinder zur Aufnahme und Kontaktierung gedruckter Leiterplatten sind in Form von Federleisten seit Jahren Stand der Technik. Als Kontaktelemente der Federleisten dienen Metallfedern, beispielsweise aus Federbronze. Sie erfüllen gleichzeitig folgende Funktionen : Leitung des elektrischen Stromes, einwandfreie Kontaktierung und Erzeugung der zur Kontakierung notwendigen Anpresskraft.

Die zur Kontaktierung erforderliche Kraft ist relativ gross. Bei längeren Steckerleisten ergibt sich somit beim Einstecken der Leiterplatte zum Spreizen der Federn eine Gesamtkraft, die recht erheblich ist. Diese Kraft muss beim Einstecken der Leiterplatte überwunden werden. Weiter treten lange Reibungswege auf, wodurch die Kontaktflächen abgenutzt werden. Schliesslich müssen, damit genügende Federkräfte dauerhaft gewährleistet werden können, die Dimensionen der Federn relativ gross gehalten werden. Dies wiederum verhindert eine Reduzierung der Grösse der Steckerleisten bzw. eine Vermehrung der Kontakte bei gleichbleibender Grösse der Steckerleisten.

Es ist bekannt, dass bei Null-Kraft-Einsteckverbindern (Zero Insertion Force Connectors, beispielsweise der Fa. Cannon, DL-Serie) die Federeigenschaft der Kontaktelemente von den Kontaktierungseigenschaften getrennt sind. Die zur Kontaktierung notwendige Anpresskraft zwischen den Kontaktelementen des einen und des anderen Steckelementes wird nach dem Einstecken extern durch einen Kraftgeber erzeugt, beispielsweise durch einen Exzenter. Die Null-Kraft-Einsteckverbinder unterliegen nur geringen Verschleisserscheinungen, erlauben verringerte Dimensionen der Kontaktelemente und gewährleisten eine gleichmässige Anpresskraft für alle Kontaktelemente. Beim heutigen engen Aufbau elektronischen Geräte ist jedoch nachteilig, dass die Null-Kraft-Einsteckverbinder von zwei Stellen zugänglich sein müssen, und zwar zum einen zum Einschieben der zu kontaktierenden Platte und zum zweiten zur Bedienung des Kraftgebers. Weiter ist nachteilig, dass bei der Kontaktherstellung kein Selbstreinigungseffekt durch Schleifen auftritt.

Aus der DE-A-2 247 927 ist ein Null-Kraft-Verbinder für gedruckte Schaltungskarten bekannt, bei der die Kontakt-Anpresskraft über einen elastischen Kraftumlenker erfolgt, welcher von einer Druckschiene druckbeaufschlagbar ist. Diese Druckschiene kann mittels Muttern und am Gegenhalter befestigten Gewindestiften an den Kraftumlenker angedrückt werden.

Aufgabe der Erfindung ist es, einen Null-Kraft-Steckverbinder anzugeben, bei dem die zu kontaktierende Platte wie bei einer Federleiste von einer Seite aus einsteckbar ist, wobei jedoch keine Kraft zum Spreizen der Federelemente aufzuwenden sein soll. Weiter soll die Kraft, die bei hergestelltem Kontakt die Kontaktflächen des Steckverbinders und der gesteckten Platte gegeneinander drückt am Ende des Einsteckvorgangs über die gesteckte Leiterplatte aufgebracht werden ohne Zuhilfenahme einer sonstigen Vorrichtung.

Der Null-Kraft-Steckverbinder, der diese Aufgabe erfüllt, ist dadurch gekennzeichnet, dass die Anpressvorrichtung zum Zusammenpressen der ersten und der zweiten Kontaktelemente wenigstens aus folgenden Elementen aufgebaut ist, einem Kraftumlenker, der die vom Träger der zweiten Kontaktelemente ausgeübte, in Richtung der Einschieberichtung wirkende erste Kraft umwandelt in eine zweite Kraft, die quer zur ersten Kraft gleichmässig und im wesentlichen senkrecht auf alle Kontaktelemente einwirkt, einer Halterung am Träger- und Führungselement, die den Kraftumlenker trägt und als Widerlager für auftretende Kräfte wirkt, einem Kraftvermittler, der die beim Einschieben des Trägers der zweiten Kontaktelemente in Richtung der Einschiebrichtung auftretende Kraft an den Kraftumlenker weitergibt, und einer Sperrvorrichtung, die den eingeschobenen Träger der zweiten Kontaktelemente unabhängig von den wirkenden Kräften auf den Kraftvermittler und den Kraftumlenker in seiner eingeschobenen Stellung fixiert.

Der Null-Kraft-Steckverbinder besitzt damit Eigenschaften, die die Vorteile heutiger Steckerleisten mit den Vorteilen der Null-Kraft-Einsteckverbinder kombinieren. Dies bedeutet Herstellung der Steckverbindung durch einen einzigen Handgriff und schonende Behandlung der Kontaktflächen trotz geringfügigen Schleifens zur Gewährleistung sicherer Kontaktgabe.

Im folgenden wird die Erfindung anhand von Figuren näher beschrieben. Es zeigen :
Figur 1 Perspektivische Darstellung eines Steckverbinders
Figur 2 Schnitt durch den Steckverbinder
Figur 3 zylinderförmiger Kraftumlenker
Figur 4 rohrförmiger Kraftumlenker
Figur 5 schraubenfederförmiger Kraftumlenker
Figur 6 halbstarrer Kraftumlenker.

Fig. 1 zeigt die perspektivische Darstellung eines Steckverbinders 11 zum Herstellen einer lösbaren elektrischen Verbindung. 12 ist ein Träger- und Führungselement, welches über Befestigungslappen 13 und Befestigungslöcher 14 an einem Rahmen oder einer Verdrahtungsleiterplatte befestigbar ist. 15 sind eine Vielzahl von Anschluss-Stiften, von denen nur die vier begrenzenden Stifte gezeichnet sind. Diese Anschluss-Stifte können ausgebildet sein zum Anschluss gesteckter, gelöteter, gecrimter oder gewickelter Anschlüsse. Jeder Anschluss-Stift 15 ist im Inneren des Träger- und Führungselements 12 mit einem Kontaktelement verbunden, über welche Kontaktelemehte eine elektrische Verbindung zwischen den Anschluss-Stiften und den Leiterzügen, beispielsweise einer Leiterplatte, hergestellt werden kann. Die Leiterplatte kann dabei, entsprechend der gezeichneten Lage des Steckverbinders 11, von unten in den Steckverbinder eingeschoben werden. Hierbei führt das Träger- und Führungselement 12 die Leiterplatte so, dass die Kontaktetemente des Steckverbinders 11 mit jeweils einem Kontaktelement der Leiterplatte kontaktieren, während alle anderen möglichen Verbindungen als fehlerhaft durch die Führung ausgeschlossen werden. 18 ist eine Einheit, die beweglich und unverlierbar am Träger-und Führungselement 12 befestigt ist. Sie wird im folgenden als Kraftvermittler bezeichnet.

Fig. 2 zeigt einen Schnitt quer durch den Steckverbinder in Richtung des Schnitt-Pfeiles A von Fig. 1. 12 ist wiederum das Träger- und Führungselement. Es besteht aus nichtleitendem Material und wird beispielsweise im Spritzgussverfahren aus Kunststoff hergestellt. 18 ist der Kraftvermittler. Er besteht ebenfalls aus nichtleitendem Material, bevorzugt aus dem gleichen Material wie das Träger- und Führungselement 12. Beide Teile 12 und 18 sind unverlierbar miteinander verbunden und können in Richtung des Pfeiles B gegeneinander verschoben werden.

Mit dem Träger- und Führungselement 12 sind die Anschluss-Stifte 15 und 15' starr verbunden. Im Innern ist das Träger- und Führungselement hohl. Die Höhlung 20 dient zur Aufnahme der Kontaktseite einer zu kontaktierenden und ebenfalls in Fig. 2 gezeigten Leiterplatte 22. In der Höhlung 20 befinden sich die bereits im Zusammenhang mit Fig. 1 erwähnten Kontaktelemente 25 und 25'. Jedes dieser Kontaktelemente ist mit jeweils einem Anschluss-Stift 15 bzw. 15' über eine leitende Verbindung 26 bzw. 26' verbunden. Die Kontaktelemente 25 und 25' haben gute elektrische Leitfähigkeit und_{'} Kontaktflächen, die zum Innern der Höhlung 20 hinweisen. Die Kontaktelemente sind schwach elastisch. Die Elastizität dient dazu, die Kontaktelemente in Richtung des Doppelpfeiles C in einer gewissen Ruhelage zu halten. Die Elastizität dient jedoch nicht dazu, bei eingeschobener Leiterplatte 22 eine Kontaktkraft zu erzeugen.

Das Träger- und Führungselement 12 trägt im Innern Profilflächen 28 und 28'. Diese Profilflächen sind zum Tragen und Führen elastischer Kraftumlenker 30 und 30' ausgebildet. Diese Kraftumlenker haben beispielsweise zylindrische Form und bestehen aus gummielastischem Material. Fig. 3 zeigt einen derartigen Kraftumlenker in perspektivischer Darstellung.

Aus Fig. 2 geht hervor, dass die Kraftumlenker 30 und 30' oben und nach aussen, also etwa zur Hälfte ihres Umfangs, von den Profilflächen 28 bzw. 28' umfasst werden. In Richtung zur Höhlung 20 berühren sie die Kontaktelemente 25 bzw. 25' und nach unten berühren sie schliesslich zweite Profilflächen 32 bzw. 32', die Bestandteil des Kraftvermittlers 18 sind. Sie sind damit vollständig von Flächen umgeben.

Der Kraftvermittler 18 weist neben den zweiten Profilflächen 32 und 32' Führungen 34 und 34', Verriegelungshaken 36 und 36' sowie eine trichterförmige Oeffnung 38 auf. Die Führungen 34 und 34' halten die ersten Kontaktelemente 25 bzw. 25' in einer Lage, die gewährleistet, dass eine Leiterplatte 22 durch die Oeffnung 38 frei einschiebbar ist, dass sich die Leiterplatte beim Einschieben nirgends verhaken kann und dass die ersten Kontaktelemente 25 und 25' stets gegeneinander elektrisch isoliert sind.

Die Verriegelungshaken 36 und 36' sind so ausgebildet, dass sie, wenn der Kraftvermittler 18 mit dem Träger- und Führungselement 12 zusammengeschoben wird, in zugeordnete Oeffnungen 40 bzw. 40' des Träger- und Führungselements. 12 einrasten.

Beim Einschieben einer Leiterplatte 22 in den Steckverbinder 11 ergeben sich folgende Vorgänge. Die Leiterplatte 22 wird mit ihren zu kontaktierenden Kontaktelementen 42 und 42', die auf beiden Seiten der Leiterplatte 22 angebracht sind, in die Oeffnung 38 eingesteckt. Hierbei treten keine Kräfte auf. Bei tieferem Einschieben kommt neben jedes erste Kontaktelement 25 bzw: 25' des Träger- und Führungselementes 12 ein zugeordnetes zweites Kontaktelement 42 bzw. 42' der Leiterplatte 22 zu liegen, und zwar so, dass die Kontaktflächen sich gegenüberstehen. Bei noch tieferem Einschieben berührt die-Leiterplatte 22 mit einer Druckkante 44, beispielsweise einem Einschnitt der Platte 22, eine dieser Druckkante zugeordnete Druckfläche 45 am Kraftvermittler 18. Hierdurch wird dieser Kraftvermittler in Richtung des Pfeiles B mitgenommen und werden die beiden Kraftumlenker 30, 30' zwischen den Profilflächen 28 Und 32 sowie 28' bzw. 32' eingepresst. Bei Erhöhung des Druckes verformen sich die Kraftumlenker aufgrund ihrer Gummielastizität so, dass ein flächen- und kraftschlüssiger Kontakt zwischen den genannten Profilflächen und den Kraftumlenkern entsteht. Da gummielastisches Material beim Zusammenpressen sein Volumen nicht verändert, muss das Material der Kraftumlenker 30 und 30' in Richtung auf die ersten Kontaktelementen 25 bzw. 25' ausweichen. Diese Kontaktelemente werden hierdurch gegen die zweiten Kontaktelemente 42 bzw. 42' der Leiterplatte 22 gedrückt. Gleichzeitig nähern sich die Verriegelungshaken 36 und 36' den Oeffnungen 40 bzw. 40'. Beim Erreichen dieser Oeffnungen rasten die Verriegelungshaken in die Oeffnungen ein und halten den Kraftvermittler 18 entgegen den Rückwirkkräften der Kraftumlenker 30 und 30' in der eingeschobenen Stellung fest. Auf diese Weise ergibt sich zwischen den ersten und den zweiten Kontaktelementen ein guter und dauerhafter Kontakt, indem durch die Führung die Kontaktflächen der genannten Kontaktelemente genau fluchten und indem die Kontaktflächen über die Kraftumlenker 30 und 30' auf einer relativ grossen Fläche elastisch zusammengedrückt werden. Obwohl beim Beginn des Einschiebevorgangs keine Kräfte wirken, wird im letzten Abschnitt des Schiebevorgangs über die Kraftumlenker 30 bzw. 30' eine zunehmende Kraft auf die in Bewegung befindlichen Kontaktelemente 42 bzw. 42' ausgeübt. Hierdurch ergibt sich ein schleifender Kontakt, der erfahrungsgemäss die Kontaktgüte erhöht.

Soll die Leiterplatte 22 aus dem Steckverbinder 11 herausgenommen werden, so müssen die Verriegelungshaken 36 und 36' aus den Oeffnungen 40 und 40' herausgerückt werden. Dies geschieht vorteilhaft durch einen Ueberhubmechanismus, der anspricht, wenn die Leiterplatte 22 einschliesslich des Kraftvermittlers 18 weiter als im vorhergehenden Abschnitt geschildert in Richtung des Pfeiles B eingeschoben wird. Da der Ueberhubmechanismus als solcher kein Bestandteil der Erfindung ist, wird er hier nicht näher geschildert.

Die folgenden Abschnitte geben Einzelheiten über die Ausgestaltung der ersten Kontaktelemente 25, 25' und der Kraftumlenker 30, 30'.

Die ersten Kontaktelemente 25 und 25' sind - wie beschrieben - über leitende Verbindungen 26 und 26' mit den Stiften 15 und 15' verbunden. An ihrem freien Ende sind sie durch die Führungen 34 bzw. 34' geführt. Weiter weisen sie ein schwach elastisches Verhalten auf. Entsprechend diesen Forderungen können die Kontaktelemente als Leiterzüge einer elastischen, dünnen Leiterplatte ausgebildet sein. In anderer Ausgestaltung sind die Kontaktelemente!dünne Federn, die durch Nuten im Innern des Trägers-und Führungselements 12 geführt und gegeneinander elektrisch isoliert sind.

Der Kraftumlenker 30 ist nach Fig. 3 ein gummielastisches Band mit kreisförmigen Querschnitt. Es spricht jedoch nichts dagegen, dieses Band mit einem anderen Querschnitt zu versehen, beispielsweise mit ovalem, rechteckigem oder trapezförmigem Querschnitt usw. Weiter kann statt eines homogenen Materials ein zusammengesetztes Material- verwendet werden, beispielsweise poröses Material wie Zell- oder Moosgummi mit einer nicht poröser Ummante₋ lung, schlauchförmiges Material mit offenen Schlauchenden (Fig. 4), oder schlauchförmiges Material, bei dem die Schlauchenden geschlossen sind und das Schlauchinnere durch Gas oder eine Flüssigkeit gefüllt ist usw.

Es ist weiterhin möglich, das gummielastische Material des Kraftumlenkers 30 durch metallelastisches Material zu ersetzen. Möglichkeiten hierfür bestehen beispielsweise in einer eng gewickelten Schraubenfeder aus Federdraht oder einem Streifen aus Federblech, wie in Fig. 5 gezeigt. Eine weitere Möglichkeit besteht in der Verwendung eines U-förmig gebogenen Federblechs, das sich stärker seitlich ausbaucht, wenn auf seine Seitenkanten Druck ausgeübt wird.

Alle in den beiden letzten Abschnitten aufgezählten Kraftumlenker 30 haben die Eigenschaft, beim Ausüben einer Kraft in Richtung des Pfeiles B (Fig. 2) und bei Führung durch geeignet ausgebildete Profilflächen 32; 32' und 28 ; 28' oder Widerlager in Richtung der Pfeile C bzw. C' auszuweichen und die Kontaktelemente zusammenzudrücken. Die Gegenkräfte werden vom Leiterplattenmaterial der Leiterplatte 22 und von den Profilflächen 28, 28', 32 und 32' bzw. den Widerlagern aufgenommen.

Gleiche Wirkung wie mit den vorgängig beschriebenen Kraftumlenkern 30 ; 30' aus elastischem Material wird durch die im folgenden beschriebenen halbstarren Kraftumlenker erzielt. Fig. 6 zeigt einen solchen halbstarren Kraftumlenker. 12 ist ein Ausschnitt aus dem Träger- und Führungselement, und 28 ist eine kreisbogenförmige Profilfläche.

25 ist ein Abschnitt eines ersten Kontaktelementes und 30.1 zusammen mit 30.2 der Kraftumlenker. 30.1 gleicht einem Viertelsegment eines Rohres, an dessen einer Kante elastisches Material 30.2 befestigt ist. Wird auf diesen Kraftumlenker in Richtung des Pfeiles B eine Kraft ausgeübt, so verschiebt sich der Kraftumlenker und drückt mit seinem elastischen Teil 30.2 in Richtung C auf die ersten Kontaktelemente 25. Durch die elastische Spitze 30.2 ergibt sich ein federnder Anpressdruck.

Die Leiterplatte 22 ist nach Fig. 2 mit Kontaktelementen 42 und 42' ausgestattet, die auf zwei Seiten der Leiterplatte angeordnet sind. Selbstverständlich ist es auch möglich, nach dem beschriebenen Aufbau einen Steckverbinder 11 für eine Leiterplatte vorzusehen, die nur einseitig Kontaktelemente 42 trägt. Weiter ist es möglich, die Kontaktelemente der Leiterplatte 22 von der Leiterplatte als solcher zu trennen. Hierzu können die Kontaktelemente in Form von Kontaktstiften ausgebildet sein, die über einen Stiftsockel seitlich mit der Leiterplatte verbunden sind. Schliesslich sei noch erwähnt, dass der Steckverbinder nicht nur zur Herstellung von Steckkontakten mit einer Leiterplatte 22 dienen kann, sondern ganz generell zur Kontaktierung einer Vielzahl mechanisch miteinander verbundener Kontaktelemente, d. h. eines Steckers.

Nach Fig. 2 wird die Kraft in Richtung B von der Leiterplatte 22 über den Kraftvermittler 18 auf die Kraftumlenker 30 und 30' übertragen. Es spricht nicht gegen das beschriebene Prinzip, wenn die Kraft in Richtung B direkt von der zu kontaktierenden Platte auf die Kraftumlenker 30 und 30' übertragen wird. Hierzu muss ein Element entsprechend dem Kraftvermittler 18 an der zu steckenden Platte befestigt sein. Dieses Element muss Profilflächen 32 und 32' tragen und Verriegelungshaken 36 und 36' aufweisen, welche entsprechend der anhand von Fig. 2 geschilderten Weise mit den Kraftumlenkern 30 ; 30', den Profilflächen 28 28' und den Oeffnungen 40 ; 40' des Träger- und Führungs- elements 12 zusammenwirken.

## Patentansprüche

1. Null-Kraft Steckverbinder (11) zur Herstellung einer lösbaren elektrischen Verbindung zwischen einer Vielzahl elektrisch gegeneinander isolierter erster (25, 25') und einer entsprechenden Vielzahl ebenfalls gegeneinander elektrisch isolierter zweiter (42, 42') Kontaktelemente, mit einem elektrisch nichtleitenden Träger- und Führungselement (12), welches die Vielzahl erster Kontaktelemente (25, 25') und deren Anschlüsse trägt und in welches die zweiten Kontaktelemente (42, 42') einschliesslich ihres Trägers (22) im wesentlichen geradlinig einschiebbar sind, derart, dass neben die Kontaktflächen der ersten Kontaktelemente die Kontaktflächen der zweiten Kontaktelemente zu liegen kommen, und mit einer Anpressvorrichtung, mittels welcher die Kontaktflächen der ersten und der zweiten Kontaktelemente zur Herstellung der elektrischen Verbindung gegeneinander pressbar sind, dadurch gekennzeichnet, dass die Anpressvorrichtung wenigstens aus folgenden Elementen aufgebaut ist,
- einem Kraftumlenker (30, 30'), der die vom Träger (22) der zweiten Kontaktelemente (42, 42') ausgeübte, in Einschieberichtung (B) wirkende erste Kraft umwandelt in eine zweite Kraft, die quer (C, C') zur ersten Kraft gleichmässig und im wesentlichen senkrecht auf alle ersten Kontaktelemente (25, 25') einwirkt,
- einer Halterung (28, 28') am Träger- und Führungselement (12), die die Kraftumlenker (30, 30') trägt und als Widerlager für auftretende Kräfte wirkt,
- einem Kraftvermittler (18), der die beim Einschieben des Trägers (22) der zweiten Kontaktelemente (42, 42') in Einschieberichtung (B) auftretende Kraft an die Kraftumlenker (30, 30') weitergibt,
- und einer Sperrvorrichtung (36, 36', 40, 40'), die den eingeschobenen Träger (22) der zweiten Kontaktelemente (42, 42') unabhängig von den wirkenden Kräften auf den Kraftvermittler (18) und die Kraftumlenker (30, 30') in seiner eingeschobenen Stellung fixiert.

2. Steckverbinder nach Anspruch 1, dadurch gekennzeichnet,
- dass der Kraftumlenker (30, 30') ein wenigstens teilweise elastisches Element ist, welches quer zur Einschieberichtung (B) und quer zur Längsausdehnung der ersten Kontaktelemente (25, 25') angeordnet ist,
- dass die Halterung (28, 28') und der Kraftvermittler (18) ausgebildet sind zum teilweisen, formschlüssigen Umfassen des elastischen Elements (30, 30'), dergestalt, dass die Halterung (28, 28') etwa die Hälfte und der Kraftvermittler (18) etwa ein Viertel des elastischen Elements (30, 30') umfassen, während das restliche Viertel begrenzt wird durch die ersten Kontaktelemente (25, 25').

3. Steckverbinder nach Anspruch 1 und 2, dadurch gekennzeichnet, dass der Kraftumlenker (30, 30') ein gummielastisches Profilmaterial ist.

4. Steckverbinder nach Anspruch 3, dadurch gekennzeichnet, dass das Profilmaterial ein zylinderförmiges Vollmaterial ist.

5. Steckverbinder nach Anspruch 3, dadurch gekennzeichnet, dass das Profilmaterial ein zy- _ linderförmiges Schaummaterial mit porenloser Umhüllung ist.

6. Steckverbinder nach Anspruch 3, dadurch gekennzeichnet, dass das Profilmaterial rohrförmig ausgebildet ist mit offenen Rohrenden.

7. Steckverbinder nach Anspruch 3, dadurch gekennzeichnet, dass das Profilmaterial rohrförmig ausgebildet ist mit gasdicht geschlossenen Rohrenden.

8. Steckverbinder nach Anspruch 1, dadurch gekennzeichnet, dass der Kraftumlenker (30, 30') schraubenfederförmig ausgebildet ist.

9. Steckverbinder nach Anspruch 1, dadurch gekennzeichnet, dass der Kraftumlenker (30, 30') ein quer zu seiner Längsrichtung U-förmig gebogenes Federblech ist.

10. Steckverbinder nach Anspruch 1, dadurch gekennzeichnet, dass der Kraftvermittler (18) eine unverlierbar und beweglich mit dem Träger- und Führungselement (12) verbundene Einheit ist, die wenigstens eine Kraftaufnahmestelle aufweist, über die vom Träger (22) der zweiten Kontaktelemente (42, 42') eine Kraft in Einschieberichtung (B) auf den Kraftvermittler (18) ausübbar ist.

11. Steckverbinder nach Anspruch 1, dadurch gekennzeichnet, dass der Kraftvermittler (18) Bestandteil des Trägers (22) der zweiten Kontaktelemente (42, 42') ist, derart, dass beim Einschieben des Trägers (22) der zweiten Kontaktelemente direkt eine Kraft in Einschieberichtung (B) auf den Kraftumlenker (30, 30') ausübbar ist.

## Claims

1. Zero insertion force pluggable connector (11) for establishing a releasable electrical connection between a multiple of electrically mutually insulated first (25, 25') and a corresponding multiple of mutually electrically insulated second (42, 42') connecting elements, with a non-conducting carrier and guide element (12) which carries the multiple of first connecting elements (25, 25') and their connections and into which the second connecting elements (42, 42') together with their carrier (22) can be inserted in an essentially straight tine,' in such a way. that the contact faces of the first connecting elements come to lie against the contact faces of the second connecting elements, and with a pressing arrangement through which the contact faces of the first and of the second connecting elements can be pressed together to form the electrical contact, characterized by the feature that the pressing arrangement consist of at least the following elements,
- a force deflector (30, 30') which converts the force applied by the carrier (22) of the second connecting elements (42, 42') in the direction of insertion (B) into a second force which is exerted at right angles (C, C') to the first force and which is applied equally and essentially in a vertical direction to all the first connecting elements (25, 25'),
- a holder (28, 28') on the carrier and guide element (12) which carries the force deflector (30, 30') and acts as a resistance face for generated forces,
- a force transmitter (18) which transmits to the force deflector (30, 30') the force generated in the direction of insertion (B) when the carrier (22) of the second connecting elements (42, 42') is inserted,
.- and a locking mechanism (36, 36', 40, 40') which holds the inserted carrier (22) of the second connecting elements (42, 42') in place independently of the forces acting on the force transmitter (18) and the force deflector (30, 30').

2. Pluggable connector in accordance with claim 1, characterized by the features,
- that the force deflector (30, 30') is an at least partially elastic element which is mounted at right angles to the direction of insertion (B) and at right angles to the longitudinal stretching of the first connecting elements (25, 25'),
- that the holder (28, 28') and the force transmitter (18) are extended in such a way and in the appropriately contoured form so as to exactly fit the elastic element (30, 30') in such a manner that the holder (28, 28') encloses approximately the half and the force transmitter (18) approximately one quarter of the elastic element (30, 30'), while the last quarter borders on to the first connecting elements (25, 25').

3. Pluggable connector in accordance with claims 1 and 2, characterized by the feature, that the force deflector (30, 30') is an rubber-elastic moulding material.

4. Pluggable connector in accordance with claim 3, characterized by the feature, that the moulding material is a cylindrical shaped solid material.

5. Pluggable connector in accordance with claim 3, characterized by the feature, that the moulding material is a cylindrical shaped foam material with a non-porous cover.

6. Pluggable connector in accordance with claim 3, characterized by the feature, that the moulding material is formed in a pipe shape with open ends.

7.. Pluggable connector in accordance with claim 3, characterized by the feature, that the moulding material is formed in a pipe shape with gas-tight sealed ends.

8. Pluggable connector in accordance with claim 1, characterized by the feature, that the force deflector (30, 30') is formed in a spiral spring shape.

9. Pluggable connector in accordance with claim 1, characterized by the feature, that the force deflector (30, 30') is a U-shaped spring sheet with the U-shaped bend being at right angles to the longitudinal direction.

10. Pluggable connector in accordance with claim 1, characterized by the feature, that the force transmitter (18) is a captive and movable element which together with the carrier and guide element (12) forms a connected unit, which must have at least one force-accepting point via which the force from the carrier (22) of the second connecting elements (42, 42') can be exerted on the force transmitter (18) in direction of insertion (B).^{.}

11. Pluggable connector in accordance with claim 1, characterized by the feature, that the force transmitter (18) is a part of the carrier (22) of the second connecting elements (42, 42'), in such a manner that when the carrier (22) of the second connecting elements is inserted a force can be exerted directly on the force deflector (30, 30') in direction of insertion (B).

## Revendications

1. Connecteur à force d'insertion nulle (11) pouvant établir une connexion électrique décon- nectable entre un multiple éléments de contact premiers isolés électriquement entre eux (25, 25') et un multiple correspondant éléments de contact seconds aussi isolés électriquement entre eux (42, 42'), avec un élément de portage et de guidage non conducteur (12), qui porte le multiple d'éléments de contact premiers (25, 25') et dans lequel les éléments de contact seconds (42, 42') avec leur porteur (22) sont enfichables essentiellement en ligne droite, de façon qu'à côté des faces de contact des éléments de contact premiers seront placés les faces de contact des éléments de contact seconds, et avec un dispositif de pression par lequel les faces de contact des éléments de contact premiers et seconds peuvent être pressés ensemble pour former le contact électrique, caractérisé par le fait que le dispositif de pression est au moins construit par les éléments suivants,
- d'un détourneur de force (30, 30') qui transforme la force première, exercée par le porteur (22) des éléments de contact seconds (42, 42') dans le sens de l'enfichage (B), en une seconde force qui agit en angle droit (C, C') à la première force et de façon homogène et essentiellement perpendiculaire sur tous les éléments de contact premiers (25, 25'),
- d'un support (28, 28') sur l'élément de portage et de guidage (12) qui porte le détourneur de force (30, 30') et qui fonctionne de butée pour les forces,
- d'un transmetteur de force (18), qui transmet la force apparaissante à l'enfichage du porteur (22) des éléments de contact seconds (42, 42') dans le sens de l'enfichage (B) aux détourneurs de force (30, 30'),
- et d'un mécanisme de verrouillage (36, 36', 40, 40') qui fixe le porteur (22) des éléments de contact seconds enfiché (42, 42') indépendamment des forces agissantes sur le transmetteur de force (18) et les détourneurs de force (30, 30') dans sa position enfichée.

2. Connecteur selon la revendication 1, caractérisé par le fait que,
- le détourneur de force (30, 30') est un élément au moins partiellement élastique qui est disposé en angle droit au sens de l'enfichage (B) et en angle droit à l'allongement des éléments de contact premiers (25, 25'),
- le support (28, 28') et le transmetteur de force (18) sont développés pour l'enceinte contiguë partielle de l'élément élastique (30, 30'), de façon que le support (28, 28') enceind environ la moitié et le transmetteur de force (18) environ un quart de l'élément élastique (30, 30'), pendant que le quart restant est limité par les éléments de contact premiers (25, 25').

3. Connecteur selon les revendications 1 et 2, caractérisé par le fait que, le détourneur de force (30, 30') est un profil en matière caoutchouc- élastique.

4. Connecteur selon revendication 3, caractérisé par le fait que, le profil est en matière solide et forme cylindrique.

5. Connecteur selon revendication 3, caractérisé par le fait que, le profil est en matière mousseuse et forme cylindrique avec enveloppe non poreuse.

6. Connecteur selon revendication 3, caractérisé par le fait que, le profil est tubulaire avec des extrémités ouvertes.

7. Connecteur selon revendication 3, caractérisé par le fait que, le profil est tubulaire avec des extrémités fermées hermétiquement.

8. Connecteur selon revendication 1, caractérisé par le fait que, le détourneur de force (30, 30') est développé en forme de ressort à boudin.

9. Connecteur selon revendication 1, caractérisé par le fait que, le détourneur de force (30, 30') est une tôle de ressort courbée en forme de U en angle droit à son sens longitudinal.

10. Connecteur selon revendication 1, caractérisé par le fait que, le transmetteur de force (18) est une unité imperdable et mobile, avec l'élément de portage et de guidage (12), ayant au moins un endroit d'admission de force par lequel la force appliquée du porteur (22) des éléments de contact seconds (42, 42') dans le sens de l'enfichage (B) est exerçable sur le transmetteur de force (18).

11. Connecteur selon revendication 1, caractérisé par le fait que, le transmetteur de force (18) est partie du porteur (22) des éléments de contact seconds (42, 42') de façon qu'à l'enfichage du porteur (22) des éléments de contact seconds (42, 42') une force est directement applicable sur le détourneur de force (30, 30') dans le sens de l'enfichage (B).
